# EUROPÄISCHE PATENTSCHRIFT

(11) **EP 1 962 661 B1**
(45) Veröffentlichungstag und Bekanntmachung des Hinweises auf die Patenterteilung: **21.05.2014**
(21) Anmeldenummer: 06829557.5
(22) Anmeldetag: 13.12.2006
(51) Int. Cl.: A47L 9/28

(54) **STAUBSAUGER, INSBESONDERE BODENSTAUBSAUGER**
VACUUM CLEANER, ESPECIALLY FLOOR VACUUM CLEANER
ASPIRATEUR, NOTAMMENT ASPIRATEUR-TRAINEAU

(30) Priorität: 19.12.2005 DE 102005061040; 11.12.2006 DE 102006058613
(43) Veröffentlichungstag der Anmeldung: 03.09.2008
(62) Teilanmeldung aus: 09014721.6
(73) Patentinhaber: Miele & Cie. KG, 33332 Gütersloh (DE)
(72) Erfinder: BERTRAM, Andre, 33739 Bielefeld (DE); GERTH, Volker, 33739 Bielefeld (DE); LIEBIG, Olivier, 33611 Bielefeld (DE); SCHULTZ, Rainer, 33335 Gütersloh (DE); STORK, Heiko, 32051 Herford (DE); WEGENER, Dirk, 33649 Bielefeld (DE); GERHARDS, Manfred, 53879 Euskirchen (DE)
(74) Vertreter: Bauch, Uwe
(86) Internationale Anmeldenummer: PCT/EP2006/011980
(87) Internationale Veröffentlichungsnummer: WO 2007/073864

(56) Entgegenhaltungen:
- EP-A- 1 419 723
- WO-A-2004/041054
- DE-A1-102005 063 240
- JP-A- 2002 034 872
- US-A1- 4 835 409
- US-A1- 2002 112 315
- US-A1- 2005 155 177
- US-B1- 6 219 880

## Beschreibung

Die Erfindung betrifft einen Staubsauger, insbesondere Bodenstaubsauger, mit einem Gehäuse, in dem ein motorbetriebenes Sauggebläse sowie eine Vorrichtung zur Herstellung der Energieversorgung des Gebläsemotors angeordnet ist, wobei zur Energieversorgung des Gebläsemotors innerhalb des Gehäuses sowohl ein Akkumulator als auch eine Kabeltrommel für den wahlweisen Betrieb des Staubsaugers im Akkumulator- und im Netzspannungsbetrieb als fest integrierte Bestandteile angeordnet sind.

Aus dem Stand der Technik sind allgemein Bodenstaubsauger bekannt, die über eine Netzversorgungsleitung verfügen. Diese besitzen den Nachteil, dass zu ihrer Energieversorgung eine Netzspannungsdose in erreichbarer Nähe vorhanden sein muss. Dies ist insbesondere beim Säubern von Treppen oder von Kfz's nicht der Fall, so dass dann mit Verlängerungskabeln gearbeitet werden muss, was den Bedienungskomfort vermindert. Bekannt sind ebenfalls Staubsauger, die netzunabhängig betrieben werden können, wobei zum netzunabhängigen Betrieb ein Energieversorgungsmodul vorgesehen ist, das beispielsweise eine oder mehrere Akkumulatorenzellen aufweist. So ist beispielsweise aus der EP 0 401 531 B1 ein Staubsauger bekannt, der in seinem Gehäuse einen von außen zugänglichen Hohlraum zur Aufnahme einer herausnehmbaren Batterieanordnung aufweist. Der dortige Staubsauger weist Mittel zum lösbaren Haltern der Batterieanordnung an dem Hohlraum auf. Batterie- oder akkumulatorgespeiste Staubsauger besitzen den Nachteil, dass wegen der hohen Leistungsaufnahme des Sauggebläses die Ladekapazität in der Regel nicht zum gründlichen Säubern eines großen Teppichs oder eines mit Teppichboden ausgelegten Raums ausreicht, so dass mehrmals nachgeladen werden muss. Auch dies vermindert den Bedienungskomfort.

Weiterhin ist aus dem Stand der Technik gemäß der DE 10 2004 018 793 A1 ein elektrisches Bodenreinigungsgerät bekannt, bei dem ein Aufnahmeraum vorhanden ist, der wahlweise zur Halterung entweder des Energieversorgungsmoduls oder eines Kabeltrommelmoduls ausgebildet ist. Hier besteht zwar der Vorteil, dass zu einem sehr späten Fertigungszeitpunkt entschieden werden kann, ob der Staubsauger für den Netz- oder Akkumulatorbetrieb hergestellt wird, letztendlich wird aber ein Staubsauger produziert, welcher nur eine der beiden Betriebsvarianten mit den entsprechenden Nachteilen besitzt. Ein weiterer Nachteil besteht darin, dass außer dem wahlweisen Einsatz eines Akkumulators oder einer Kabeltrommel keine weiteren Anpassungen vorgenommen sind. Es ist deshalb davon auszugehen, dass der Gebläsemotor für einen Betrieb bei einer Netzspannung von 230 Volt ausgelegt ist. Bei einer Stromversorgung mittels eines Akkumulators würde die Betriebsspannung mindestens auf ein Drittel dieser Spannung reduziert, was zu einer Verringerung der Maximalleistung auf ein Neuntel gegenüber dem Netzbetrieb führen würde. Damit wäre ein zufriedenstellender Akkumulatorbetrieb nicht mehr möglich.

Aus der EP 1 419 723 A2 ist ein tragbares Sauggerät bekannt, welches sowohl im Netz- als auch im Akkumulatorbetrieb arbeitet. Über den Netzbetrieb sind keine näheren Angaben vorhanden, der Akkumulatorbetrieb erfolgt mit einer Spannung von maximal 18 V.

In der US 2005/155177 A1 wird ein Staubsauger mit einem Gebläsemotor offenbart, wobei zur Energieversorgung des Gebläsemotors eine externe Akkumulatoreinheit vorhanden ist. Der hier gezeigte Staubsauger verfügt über ein Anschlusskabel mit dem der Gebläsemotor zur Energieversorgung an die Akkumulatoreinheit angeschlossen werden kann. Für die hier beschriebene Akkumulatoreinheit wird eine Betriebsspannung von 18 V oder 24 V vorgeschlagen.

Die WO 2004/041054 A1 beschreibt einen Staubsauger, bei dem sowohl die Bürstenwalze als auch das Gebläse eines Saugvorsatzes mit wiederaufladbaren Batterien betrieben wird. Ein Netzanschluss ermöglich das Aufladen der Batterien im Gerät. Ein ähnlicher Staubsauger ist auch aus der US 2002/112315 A1 bekannt.

In der nachveröffentlichten DE 10 2005 063 240 A1 ist ein Saugreinigungsgerät für wahlweisen Akku- und Netzbetrieb beschrieben. Dabei wird ein Universalmotor mit einer Netzspannung von ca. 50 V verwendet.

Der Erfindung stellt sich das Problem, einen Staubsauger der eingangs genannten Art zu offenbaren, welcher sowohl einen Netzbetrieb als auch einen netzunabhängigen Betrieb ermöglicht und bei dem der Unterschied für die maximal einstellbare Leistungsaufnahme des Gebläsemotors zwischen Netzspannungsbetrieb und Akkumulatorbetrieb in vertretbaren Grenzen gehalten wird. Hierzu ist der Gebläsemotor auf eine Nennspannung zwischen 80 und 120 Volt im Maximalbetrieb ausgelegt ist und die durch den Akkumulator erzeugte Spannung zwischen 50 Volt und 80 Volt beträgt. Zur Transformation der Netzspannung auf eine Betriebsspannung zwischen 50 Volt und 100 Volt ist eine entsprechende Schaltungsanordnung vorgesehen.

Der Benutzer kann den Staubsauger als Hybridstaubsauger somit ohne Umrüstung in beiden Betriebsarten nutzen, wobei er im Netzspannungsbetrieb als vollwertiger Staubsauger eingesetzt werden kann und im Akkumulatorbetrieb für das "Zwischendurchsaugen" schnell und flexibel mit etwas niedriger, aber immer noch akzeptabler Saugleistung zur Verfügung steht. Letzteres gilt insbesondere für Orte, die üblicherweise nicht in Reichweite einer Steckdose liegen, z. B. Gartenhäuser, Terrassen, Treppen oder Kfz's.

Es ist vorteilhaft, wenn der Akkumulator in einer Unterschale am Boden des Gehäuses angeordnet ist. Zur Fertigung des Hybridstaubsauger-Gehäuses muss dann lediglich eine modifizierte Bodenschale verwendet werden, alle anderen Gehäuseteile sind wie bei herkömmlichen netzbetriebenen Staubsaugern aufgebaut. Hierdurch können gleiche Werkzeuge zur Herstellung verwendet werden, was die Fertigung preiswert gestaltet. In einer zweckmäßigen Ausführungsform ist die Unterschale doppelwandig mit Versteifungsstreben ausgebildet. Es ist außerdem zweckmäßig, wenn in der Unterschale mehrere einzelne Akkumulatorzellen angeordnet sind und/oder wenn in der Unterschale Entnahmeöffnungen für den Akkumulator bzw. die Akkumulatorzellen vorgesehen sind.

Um dem Benutzer ein Umschalten von Netzspannungsbetrieb auf Akkumulatorbetrieb zu ersparen, ist es vorteilhaft, wenn die Netzspannungszufuhr durch eine weitere Schaltungsanordnung sensierbar ist und die Betriebsart bei zugeführter Netzspannung auf Netzspannungsbetrieb und bei nicht vorhandener Netzspannungszufuhr auf Akkumulatorbetrieb einstellbar ist.

Ein vorteilhaftes Verfahren zum Betrieb eines solchen Staubsaugers zeichnet sich dadurch aus, dass im Netzspannungsbetrieb eine Aufladung des Akkumulators erfolgt, so dass der Staubsauger dann auch ohne Netzkabel jederzeit betrieben werden kann.

In einer besonders vorteilhaften Ausführungsform dieses Verfahrens verringert die weitere Schaltungsanordnung den mittels eines Leistungsstellers auswählbaren Maximalwert für die Gebläseleistung bei Akkumulatorbetrieb gegenüber dem Netzspannungsbetrieb. Hierdurch wird dem Benutzer deutlich gemacht, dass er im Akkumulatorbetrieb nicht mehr die volle im Netzspannungsbetrieb verfügbare Leistung einstellen kann.

Zur Vermeidung eines Kurzschlusses müssen der Netzspannungsbetrieb und der Akkumulatorbetrieb beispielsweise durch ein Umschaltrelais gegeneinander verriegelbar sein.

Ein Ausführungsbeispiel der Erfindung ist in den Zeichnungen rein schematisch dargestellt und wird nachfolgend näher beschrieben. Es zeigen:
- Figur 1:: eine Seitenansicht eines Bodenstaubsaugers;
- Figur 2:: eine perspektivische Rückansicht des Bodenstaubsaugers;
- Figur 3:: eine teilweise geschnittene Unteransicht des Bodenstaubsaugers, gemäß Figur 1;
- Figur 4:: eine Einzelansicht der Unterschale des Bodenstaubsaugers, gemäß der Figur 1;
- Figur 5:: eine teilweise Draufsicht des Bereichs der Leistungsregelung des Bodenstaubsaugers gemäß der Erfindung; und
- Figur 6:: eine schematische Schaltungsanordnung des erfindungsgemäßen Hybridstaubsaugers;
- Figur 7:: eine schematische Schaltungsanordnung eines weiteren Ausführungsbeispiels eines Hybridstaubsaugers;
- Figur 8:: das Ständerwicklungspaket des Gebläsemotors eines Hybridstaubsaugers nach Figur 7.

Die Figuren 1 bis 3 zeigen insbesondere einen erfindungsgemäß als Hybridstaubsauger ausgebildeten Bodenstaubsauger 1. Für den Netzbetrieb ist eine Kabeltrommel 2 (siehe Figur 6) mit darauf aufwickelbarem Netzanschlusskabel 3 vorgesehen, welche wie bei anderen von der Anmelderin hergestellten und vertriebenen Bodenstaubsaugern (siehe auch DE 10 2005 018 908) hinten rechts im Inneren des Gehäuses 4 angeordnet und deshalb in den Figuren nicht sichtbar ist. In Figur 2 ist lediglich das aus dem Gehäuse 4 geführte Ende des Anschlusskabels 3 samt Netzstecker 3.1 dargestellt. Für den netzlosen Betrieb ist ein Akkumulator 5 vorhanden, wobei der Akkumulator 5 und die Kabeltrommel 2 als fest integrierte Bestandteile im Staubsaugergehäuse 4 angeordnet sind.

Wie aus der Figur 1 und 3 zu erkennen ist, ist der Akkumulator 5 in einer Unterschale 6 am Boden des Gehäuses 4 angeordnet. Die Unterschale 6 ist in isolierter Darstellung nochmals in der Figur 4 in der Perspektive gezeigt. Sowohl Figur 3 als auch Figur 4 zeigen, dass der Akkumulator 5 aus einzelnen Zellen 7 aufgebaut ist, welche zur Erzeugung einer Ausgangsspannung von ca. 65 Volt elektrisch in Reihe geschaltet sind (nicht dargestellt). Dabei ist die Unterschale 6 doppelwandig mit Versteifungsstreben 8 ausgebildet, so dass die Schale 6 eine hinreichende Festigkeit bietet. In der Unterschale sind Entnahmeöffnungen 11 zum Austausch der Akkumulatorzellen 7 vorgesehen.

Die Akkumulatorzellen 7 sind im vorderen Bereich der Unterschale 6 unterhalb des Staubraums 9 angeordnet, was den Vorteil mit sich bringt, dass durch die angesaugte Luft in den Staubraum 9 eine Kühlung der Zellen 7 während des Aufladungsprozesses erfolgt.

Die Figur 5 zeigt in der Draufsicht insbesondere den Bereich des Bodenstaubsaugers 1, in dem zwischen der Einschalt-Taste 12 und der Taste 13 zur Betätigung der automatischen Kabelaufwicklung ein Bedienfeld 14 mit einer Plus-Minus-Taste 15 und einem zugehörigen Display 16 angeordnet ist. Mit der Plus-Minus-Taste 15 wird die Leistung des Gebläsemotors 10 eingestellt.

Die Figur 6 zeigt in isolierter Darstellung das elektrische Schaltbild der Stromversorgung für den Hybrid-Bodenstaubsauger 1, wie er bereits beschrieben wurde. Dabei werden für die Schaltsymbole der Bauteile, die in den Figuren 1 bis 5 gegenständlich dargestellt sind, die gleichen Bezugszeichen verwendet. Für den Antrieb des Gebläses ist erfindungsgemäß ein mit einer Maximalspannung von 100 Volt betreibbarer Universalmotor 10 vorgesehen, der bei dieser Spannung eine elektrische Leistung von ca. 1200 Watt aufnimmt. Um diese Spannung zu erzeugen, wird die Netzspannung bei kontaktiertem Netzstecker 3.1 über die Kabeltrommel 2 an einen ersten, in der Gerätesteuerung 17 integrierten Umrichter 18 geleitet. Dort wird sie durch Pulsweitenmodulation von 230 Volt auf eine Ausgangsspannung zwischen 50 und 100 Volt transformiert, die dann an einem ersten Spannungsausgang mit den Klemmen 19.1 und 19.2 liegt. Die endgültige Höhe der Ausgangsspannung ist abhängig vom Einstellwert der Plus-Minus-Taste 15, in Figur 6 durch das Potentiometer 15.1 symbolisiert, wobei eine Ausgangsspannung von 100 Volt einer Leistungsaufnahme von ca. 1200 Watt und ein Einstellwert von 50 Volt einer Leistungsaufnahme von ca. 300 Watt entspricht. Parallel wird die Netzspannung über einen zweiten Umrichter 20, ebenfalls in der Gerätesteuerung 17 integriert, auf 75 Volt herunter transformiert und anschließend gleichgerichtet. Diese Spannung liegt parallel an den Leitungen 21.1 und 21.2, die vom Akkumulator 5 an einen zweiten Spannungsausgang 22 geführt sind und laden den Akkumulator 5 bei kontaktiertem Netzstecker 3.1 auf. Die vom Akkumulator 5 erzeugte Ausgangsspannung kann, ebenfalls durch Pulsweitenmodulation von maximal 65 Volt (entspricht einer Leistung von 600 Watt) auf 50 Volt (entspricht einer Leistung von 300 Watt) reduziert werden. Ein Umschaltrelais 24 legt den Gebläsemotor 10 im stromlosen Zustand über die Ein-Aus-Taste 12 wie dargestellt an den zweiten Spannungsausgang mit den Klemmen 22.1 und 22.2. Hierdurch wird die Spannungsversorgung über den Akkumulator 5 hergestellt. Wenn der Netzstecker 3.1 kontaktiert ist, zieht das Umschaltrelais 24 an und schaltet den Gebläsemotor 10 an den ersten Spannungsausgang 19.1 und 19.2. Hierdurch wird eine automatische Umschaltung auf Netzspannungsbetrieb hergestellt. Durch das Relais 24 werden Akkumulatorbetrieb und Netzspannungsbetrieb zur Vermeidung eines Kurzschlusses sicher gegeneinander verriegelt. Das Relais und die Spannungsausgänge 19.1/19.2 und 22.1/22.2 sind somit Bestandteile einer Schaltungsanordnung, durch welche eine Netzspannungszufuhr sensierbar und die Betriebsart bei zugeführter Netzspannung auf Netzspannungsbetrieb und bei nicht vorhandener Netzspannungszufuhr auf Akkumulatorbetrieb einstellbar ist. Diese Schaltungsanordnung ist durch den Kasten 23 symbolisiert.

Anhand der vorbeschriebenen Schaltung wird ein Hybridstaubsauger mit folgenden Funktionen realisiert:

Ist das Gerät ausgeschaltet und der Netzstecker 3.1 nicht eingesteckt, ist keine Funktion des Staubsaugers 1 möglich. Ist das Gerät ausgeschaltet und der Netzstecker 3.1 kontaktiert, werden die Akkumulatorzellen 7 geladen. Ist das Gerät über die Ein-Aus-Taste 12 eingeschaltet und der Netzstecker 3.1 eingesteckt, werden die Akkumulatorzellen 7 geladen und der Staubsauger 1 läuft im Netzspannungsbetrieb. Ist das Gerät über die Ein-Aus-Taste 12 eingeschaltet und der Netzstecker 3.1 nicht kontaktiert, so läuft der Staubsauger 1 ausschließlich im Akkumulatorbetrieb. Somit wird deutlich, wie bedienungsfreundlich sich der erfindungsgemäße Hybridstaubsauger 1 darstellt. In welcher Betriebsart der erfindungsgemäße Hybridstaubsauger 1 betrieben wird, hängt somit letztendlich nur davon ab, ob der Netzstecker 3.1 kontaktiert ist oder nicht.

Da aufgrund der geringeren Akkumulatorspannung nur eine reduzierte Leistung einstellbar ist, ist es sinnvoll, wenn bei stromlosem Umschaltrelais 24 die Möglichkeit einer Einstellung von mehr als 600 Watt blockiert oder nicht zugelassen wird. Die Einstellung der Gebläseleistung erfolgt über die Plus-Minus-Taste 15, wobei der jeweilige Leistungszustand über eine LED (nicht dargestellt) im Display 16 angezeigt wird. Eine Abstufung von z.B. 1200 Watt auf 900 Watt, 600 Watt, evtl. 450 Watt und 300 Watt wäre dabei sinnvoll. Im Netzspannungsbetrieb kann dann die Leistung über die Taste 15 in einem Bereich zwischen 1200 und 300 Watt, also in vier Stufen, verstellt werden. Der Akkumulatorbetrieb wäre dagegen nur in zwei oder drei Stufen zwischen 600 und 300 Watt einstellbar.

Alternativ kann ein nicht dargestelltes Drehpotentiometer verwendet werden, dessen Leistungseinstellung nicht mit Ziffernangaben, sondern nur mit "Max" und "Min" beschriftet ist. Im Netzspannungsbetrieb entspricht die "Max"-Position dann 2000 bzw. 1200 Watt, im Akkumulator-Betrieb 600 Watt. Die "Min"- Position entspricht der Einstellung von 300 Watt.

## Patentansprüche

1. Staubsauger, insbesondere Bodenstaubsauger (1), mit einem Gehäuse (4), in dem ein motorbetriebenes Sauggebläse sowie eine Vorrichtung zur Herstellung der Energieversorgung des Gebläsemotors (10) angeordnet ist, wobei zur Energieversorgung des Gebläsemotors (10) innerhalb des Gehäuses (4) sowohl ein Akkumulator (5) als auch eine Kabeltrommel (2) für den wahlweisen Betrieb des Staubsaugers (1) im Akkumulator- und im Netzspannungsbetrieb als fest integrierte Bestandteile angeordnet sind,
**dadurch gekennzeichnet,**
**dass** der Gebläsemotor (10) auf eine Nennspannung zwischen 80 und 120 Volt im Maximalbetrieb ausgelegt ist und dass die durch den Akkumulator (5) erzeugte Spannung zwischen 50 Volt und 80 Volt beträgt.

2. Staubsauger nach Anspruch 1,
**gekennzeichnet durch** eine Schaltungsanordnung (18) zur Transformation der Netz-Eingangsspannung auf eine Betriebsspannung zwischen 50 Volt und 100 Volt.

3. Staubsauger nach Anspruch 1 oder 2,
**dadurch gekennzeichnet,**
**dass** die durch den Akkumulator (5) erzeugte Spannung ca. 65 Volt beträgt.

4. Staubsauger nach mindestens einem der Ansprüche 1 bis 3,
**dadurch gekennzeichnet,**
**dass** der Akkumulator (5) in einer Unterschale (6) am Boden des Gehäuses (4) angeordnet ist.

5. Staubsauger nach Anspruch 4,
**dadurch gekennzeichnet,**
**dass** die Unterschale (6) doppelwandig mit Versteifungsstreben (8) ausgebildet ist.

6. Staubsauger nach Anspruch 4 oder 5,
**dadurch gekennzeichnet,**
**dass** in der Unterschale (6) mehrere einzelne Akkumulatorzellen (7) angeordnet sind.

7. Staubsauger nach einem der Ansprüche 4 bis 6,
**dadurch gekennzeichnet,**
**dass** in der Unterschale (6) Entnahmeöffnungen (11) für den Akkumulator (5) bzw. die Akkumulatorzellen (7) vorgesehen sind.

## Claims

1. Vacuum cleaner, in particular a floor-type vacuum cleaner (1), comprising a housing (4) in which a motor-driven suction fan and a device for producing the energy supply of the fan motor (10) are arranged, an accumulator (5) and a cable drum (2) for supplying the fan motor (10) with energy both being arranged inside the housing (4) as permanently integrated components in order to selectively operate the vacuum cleaner (1) in accumulator operation and in mains-voltage operation,
**characterised in that**
the fan motor (10) is designed for a nominal voltage of between 80 and 120 volts during maximum operation and **in that** the voltage generated by the accumulator (5) is between 50 and 80 volts.

2. Vacuum cleaner according to claim 1,
**characterised by** a circuit arrangement (18) for transforming the mains input voltage to an operating voltage of between 50 and 100 volts.

3. Vacuum cleaner according to either claim 1 or claim 2,
**characterised in that**
the voltage generated by the accumulator (5) is approximately 65 volts.

4. Vacuum cleaner according to at least one of claims 1 to 3,
**characterised in that**
the accumulator (5) is arranged in a lower shell (6) at the base of the housing (4).

5. Vacuum cleaner according to claim 4,
**characterised in that**
the lower shell (6) is double-walled and has stiffening struts (8).

6. Vacuum cleaner according to either claim 4 or claim 5,
**characterised in that**
a plurality of individual accumulator cells (7) are arranged in the lower shell (6).

7. Vacuum cleaner according to any of claims 4 to 6,
**characterised in that**
removal openings (11) for the accumulator (5) or the accumulator cells (7) are provided in the lower shell (6).

## Revendications

1. Aspirateur, en particulier aspirateur balai (1), avec un carter (4) dans lequel sont disposés un ventilateur d'aspiration entraîné par moteur ainsi qu'un dispositif destiné à la réalisation de l'alimentation en énergie du moteur de ventilateur (10), un accumulateur (5) ainsi qu'un tambour de câble (2) étant, en vue de l'alimentation en énergie du moteur de ventilateur (10), disposés à l'intérieur du carter (4) en tant que composants intégrés de façon fixe pour le fonctionnement au choix de l'aspirateur (1) dans le mode accumulateur et dans le mode tension de secteur, **caractérisé en ce que** le moteur de ventilateur (10) est conçu pour une tension de secteur nominale entre 80 et 120 volts dans le mode maximal, et **en ce que** la tension produite par l'accumulateur (5) est comprise entre 50 volts et 80 volts.

2. Aspirateur selon la revendication 1,
**caractérisé par** un circuit (18) pour la transformation de la tension d'entrée de secteur à une tension de service entre 50 volts et 100 volts.

3. Aspirateur selon la revendication 1 ou 2,
**caractérisé en ce que**
la tension produite par l'accumulateur (5) est égale à environ 65 volts.

4. Aspirateur selon au moins une des revendications 1 à 3,
**caractérisé en ce que**
l'accumulateur (5) est disposé dans une coque inférieure (6) sur le fond du carter (4).

5. Aspirateur selon la revendication 4,
**caractérisé en ce que**
la coque inférieure (6) est constituée à double paroi avec des entretoises de renforcement (8).

6. Aspirateur selon la revendication 4 ou 5,
**caractérisé en ce que**
plusieurs cellules d'accumulateur (7) individuelles sont disposées dans la coque inférieure (6).

7. Aspirateur selon une des revendications 4 à 6,
**caractérisé en ce que**,
dans la coque inférieure (6), il est prévu des ouvertures d'extraction (11) pour l'accumulateur (5) ou respectivement les cellules d'accumulateur (7).
